# EUROPÄISCHE PATENTSCHRIFT

(11) **EP 2 165 386 B1**
(45) Veröffentlichungstag und Bekanntmachung des Hinweises auf die Patenterteilung: **24.04.2013**
(21) Anmeldenummer: 08758751.5
(22) Anmeldetag: 26.05.2008
(51) Int. Cl.: H01Q 1/32, H01Q 13/20, B61L 3/22, H04B 1/10, H04B 5/00

(54) **ANLAGE**
SYSTEM
SYSTÈME

(30) Priorität: 11.06.2007 DE 102007027350
(43) Veröffentlichungstag der Anmeldung: 24.03.2010
(73) Patentinhaber: SEW-EURODRIVE GmbH & Co. KG, 76646 Bruchsal (DE)
(72) Erfinder: SCHÖPFER, Claus, 69168 Wiesloch (DE); BLAU, Kurt, 95615 Judenbach/Neuenbau (DE); STOCKENBERGER, Ulrich, 76694 Forst (DE)
(86) Internationale Anmeldenummer: PCT/EP2008/004161
(87) Internationale Veröffentlichungsnummer: WO 2008/151715

(56) Entgegenhaltungen:
- EP-A- 0 743 698
- WO-A-2005/037623
- DE-A1- 10 245 505
- DE-A1- 19 512 107
- DE-A1- 19 726 949
- DE-A1-102006 043 481
- DE-B- 1 163 899
- US-A- 4 789 049

## Beschreibung

Die Erfindung betrifft eine Anlage.

Aus der DE 44 46 779 ist eine Anlage zur berührungslosen Energieübertragung bekannt, bei der ein Leckwellenleiter entlang der Primärleiter verlegt ist und auf diese Weise eine hochfrequenter Datenaustausch ermöglicht ist.

Aus der DE 11 63 899 B ist eine Vorrichtung zur Übertragung zwischen einer beweglich angeordneten Kamera und einem ortsfesten Empfänger bekannt.

Aus der DE 195 12107 A1 ist eine Anlage zur berührungslosen Energieversorgung eines Fahrzeugs aus einem Primärleiter bekannt, wobei längs zu dem Primärleiter ein Leckwellenleiter verlegt ist und das Fahrzeug eine Antenne entlang diesem Leckwellenleiter bewegt.

Aus der DE 102 45 505 A1 ist eine Vorrichtung zur Übertragung digitaler Signale zwischen beweglichen Einheiten mit analoger Filterung bekannt.

Aus der WO 2005/037623 A ist ebenfalls eine Anlage zur berührungslosen Energieversorgung eines Fahrzeugs aus einem Primärleiter bekannt, wobei längs zu dem Primärleiter ein Leckwellenleiter verlegt ist und das Fahrzeug eine Antenne entlang diesem Leckwellenleiter bewegt.

Der Erfindung liegt daher die Aufgabe zugrunde, eine Anlage mit verbessertem Datenaustausch auszubilden.

Erfindungsgemäß wird die Aufgabe bei der Anlage nach den in Anspruch 1 angegebenen Merkmalen gelöst.

Wichtige Merkmale der Erfindung bei der Anlage sind, dass sie einen Fahrwagen und eine stationär angeordnete Steuerung umfasst,
wobei die Steuerung und der Fahrwagen zum Datenaustausch vorgesehen sind,
wobei der Fahrwagen mit einem von ihm umfassten Antennenteil entlang eines in der Anlage verlegten Leckwellenleiter bewegbar ist,
wobei das Antennenteil im Nahfeld der aus dem Leckwellenleiter austretenden elektromagnetischen Strahlung vorgesehen ist und, insbesondere samt eines mit dem Antennenteil verbundenen Anpassnetzwerks, auf einen entsprechenden Wellenwiderstand angepasst ist.

Statt des Fahrwagens oder zusätzlich sind auch andere Vorrichtungen in dieser Weise im Nahfeld anordenbar und zum Datenaustausch verbindbar. Dabei sind sie nicht notwendigerweise verfahrbar, wie der vorgenannte Wagen. Vorzugsweise sind sie als Client eines Master-Client-Systems ausgeführt.

Von Vorteil ist dabei, dass elektromagnetische Funkwellen, die von anderen Sendern ausgesendet werden und als Fernfeld im Bereich des Antennenteils ankommen derart große Signalpegel erzeugen, dass der Empfang von der der aus dem Leckwellenleiter austretenden Strahlung bewirkten Signalpegel gestört ist. Die Signale dieser Femfeld-Sender sind allerdings durch die Anpassung der Antenne auf das Nahfeld unterdrückt und somit nach Durchlauf des Anpassnetzwerks mit Antennenteil und insbesondere zusätzlichem Filter viel kleiner als das Signal, welches von der aus dem Leckwellenleiter im Nahfeld austretenden Strahlung zugeordnet ist. Störsender sind also abgeschwächt. Der Leckwellenleiter erzeugt in Relation zu einer Freifunkantenne ein schwaches Feld. Nur durch Fehlanpassung an das Fernfeld eines Störsenders und durch Anpassung an das Nahfeld des Leckwellenleiters hat das gewünschte Signal einen höheren Pegel als das Störsignal. Selbstverständlich gibt es auch Positionen des Fahrwagens, wo die Störsender so weit weg sind, dass ihr Signalpegel aufgrund der Entfernung geringer ist als der Signalpegel unmittelbar an der Leckwelle. Die Erfindung erlaubt aber auf jeden Fall sehr geringe Entfernungen zum Störsender und Störsender mit hoher Sendeleistung, solange sich das Antennenteil im Fernfeld dieser Störsender befindet. Je näher das Antennenteil am Leckwellenleiter und je mehr der zugehörige Wellenwiderstand abweicht vom Wellenwiderstand der sich im Umgebungsmedium ausbreitenden elektromagnetischen Wellen desto größer ist der Signalpegelabstand und somit desto besser sind die Signale entsprechend unterdrückbar.

Unter Nahfeld wird ein Abstand zwischen Sender und Empfänger von etwa einer Wellenlänge verstanden. Bei größeren Abständen liegt Fernfeld vor.

Bei einer vorteilhaften Ausgestaltung unterscheidet sich der entsprechende Wellenwiderstand um mehr als 2 %, insbesondere mehr als 10 %, von demjenigen naturgemäßen Wellenwiderstand, welcher zur Ausbreitung der elektromagnetischen Wellen in dem den Leckwellenleiter umgebenden Medium im Fernfeld gehört. Von Vorteil ist dabei, dass schon bei mehr als 2% oder auch 10% eine deutliche Abschwächung der Störsender-Strahlung erreichbar ist.

Bei einer vorteilhaften Ausgestaltung ist das umgebende Medium Luft ist und/oder beträgt der naturgemäße Wellenwiderstand im Wesentlichen 377 Ohm. Von Vorteil ist dabei, dass dieser Wellenwiderstand für die Ausbreitung von Wellen in Luft einen festen Wert hat und somit das Antennenteil derart abzustimmen ist, dass der entsprechende abgestimmte Wert von diesem naturgemäßen Wert möglichst stark abweicht. Selbstverständlich bleibt das Antennenteil mit Anpassnetzwerk weiterhin mit seiner Resonanzfrequenz im Wesentlichen auf die Frequenz der aus dem Leckwellenleiter austretenden Strahlung angepasst.

Bei einer vorteilhaften Ausgestaltung beträgt der Wellenwiderstand weniger als 350 Ohm, insbesondere weniger als 320 Ohm, oder mehr als 400 Ohm, insbesondere mehr als 420 Ohm. Von Vorteil ist dabei, dass bei dieser Dimensionierung gute Ergebnisse der Unterdrückung erzielbar sind. Dabei zeigen die angegebenen Werte den für die Erfindung und Erzielung eines guten Störabstandes vorteilhaften Bereich an Werten an, wobei als Umgebungsmedium Luft mit Normaldruck vorgesehen ist. Bei Verwendung anderer Umgebungsmedien für die Ausbreitung der elektromagnetischen Strahlung sind die entsprechenden Abstände zum naturgemäßen Wellenwiderstand des Fernfeldes vorzusehen.

Bei einer vorteilhaften Ausgestaltung ist das Anpassnetzwerk mit einem Filter zur Unterdrückung von Signalen verbunden, welche von störenden Sendern als Fernfeld gesendet werden und zusätzlich zum Nutzsignal empfangen werden. Insbesondere ist der entsprechende Wellenwiderstand derart gewählt und das Filter ist derart ausgelegt, dass am Ausgang das Antennenteil, das Anpassnetzwerk und das Filter umfassenden Schaltungsteils das vom Leckwellenleiter stammende Nutzsignal als einziges Signal das Rauschen überragt. Von Vorteil ist dabei, dass in einfacher Weise nur das Nutzsignal herausfilterbar ist. Denn die Störsendesignale liegen auf diese Weise im Bereich des Rauschens und sind somit zusammen mit diesem mittels des Filters unterdrückbar.

Bei einer vorteilhaften Ausgestaltung umfasst der Fahrwagen, insbesondere umfassend seinem Antrieb und einer elektronischen Schaltung, eine Sekundärspule, die induktiv gekoppelt ist an ein in der Anlage verlegtes Primärleitersystem, in das ein mittelfrequenter Strom, insbesondere mit einer Frequenz zwischen 10 und 100 kHz, eingeprägt ist, wobei die Sekundärspule mit einem Kondensator derart parallel oder in Reihe beschaltet ist, dass die zugehörige Resonanzfrequenz im Wesentlichen der Frequenz des mittelfrequenten Stromes entspricht. Von Vorteil ist dabei, dass zwar große Ströme als Primärstrom erlaubt sind, beispielsweise mehr als 1, 10 oder 100 Ampere, und nur ein geringer Abstand eingehalten werden muss vom Leckwellenleiter und Antennenteil. Aber trotzdem ist keine wesentliche Störung der Datenübertragung des Leckwellenleiters zum Antennenteil vorhanden. Denn die Frequenz der Datenübertragung ist viel höher gewählt als die Mittelfrequenz des Primärstromes. Außerdem ist durch die resonante Übertragung eine enorme Leistung, beispielsweise von 300 Watt, 1 kW und mehr übertragbar. In Weiterbildung lassen sich sogar auf den Primärstrom höher frequente Stromanteile aufmodulieren, die mittels der Sekundärspule als Empfangsmittel zur Datenübertragung nutzbar ist. Hierbei werden aber vorteiligerweise nur Frequenzen unter 1 oder 10 MHz verwendet, was zu geringen Datenübertragungsraten führt. Wenn also die Datenübertragung mittels Leckwellenleiter in den Bereich von Mikrowellen oder Zentimeterwellen mit einer Wellenlänge zwischen 1 und 100 cm gelegt wird, ist auch hierbei keine Störung der Leistungsübertragung oder Datenübertragung vorhanden. Die aufmodulierten Daten lassen sich beispielsweise für Sicherheitsbezogene Informationen verwenden. Somit ist ein redundantes Datenübertragungssystem herstellbar. Wenn also die Leckwellenleiter bewirkte Datenübertragung fehlerhaft wird, wird im Notfall eine Datenübertragung für sicherheitsgerichtete Funktionen per Aufmodulation ausführbar. In Weiterbildung ist sogar ein ständiges Übertragen von Prüfziffern oder Prüfbits per Aufmodulation ausführbar. Somit ist eine kontinuierliche Kontrolle des Datenstromes des Leckwellenleiters ausführbar und eine zusammenbrechen oder eine Fehlfunktion der vom Leckwellenleiter bewirkten Datenübertragung feststellbar.

Bei einer vorteilhaften Ausgestaltung weist die zum Datenaustausch verwendete elektromagnetische Strahlung eine höhere, insbesondere mindestens zehnmal oder hundertmal höhere, Frequenz auf als die Mittelfrequenz. Von Vorteil ist dabei, dass die gegenseitige Beeinflussung verringert ist.

Gemäß der Erfindung ist das Antennenteil mit zugehörigem Anpassnetzwerk an den Wellenwiderstand des Nahfeldes des strahlenden Leckwellenleiters, insbesondere Koaxialleiter mit Ausnehmungen in Leiterrichtung, angepasst und es ist eine Fehlanpassung an das Fernfeld der Störsender gewährleistet. Von Vorteil ist dabei, dass eine Erhöhung der Signalpegeldifferenz zwischen dem Nahfeld und dem Fernfeld ermöglicht ist.

Bei einer vorteilhaften Ausgestaltung umfasst der Fahrwagen Sende- und Empfangsmittel zum Datenaustausch mit stationär vorgesehenen Sendern, insbesondere Störsendern. Von Vorteil ist dabei, dass ein Datenaustausch bei Eintritt oder Aufenthalt in vorgebbaren Bereichen der Anlage ausführbar ist.

Bei einer vorteilhaften Ausgestaltung ist das Antennenteil im Nahfeld, also im Abstand einer Wellenlänge entfernt, von den Sende- und Empfangsmittel angeordnet. Von Vorteil ist dabei, dass trotz der nahen Anordnung keine störende Beeinflussung auftritt.

Bei einer vorteilhaften Ausgestaltung ist das Antennenteil mit verbundenem Anpassnetzwerk besser angepasst an das aus dem Leckwellenleiter austretende Nahfeld als an das aus den Sendemitteln austretende Nahfeld. Insbesondere ist das Antennenteil mit zugehörigem Anpassnetzwerk an den Wellenwiderstand des Nahfeldes des strahlenden Leckwellenleiters besser angepasst als an das aus den Sendemitteln austretende Nahfeld, insbesondere also der Widerstandswert des Antennenteils samt Anpassnetzwerk eine kleinere Differenz zum Wellenwiderstand des aus dem Leckwellenleiter austretenden Nahfeldes als zu dem aus den Sendemitteln austretenden Nahfeld aufweist. Von Vorteil ist dabei, dass eine Signalpegeltrennung in einfacher Weise durch Dimensionierung der elektronischen Bauteile und Festlegen geometrischer Daten des Antennenteils ermöglicht ist.

Gemäß der Erfindung weist das Antennenteil einen Antennenstab auf, der parallel zu einer Metallfläche, einer Metallfolie, insbesondere einer eben verlegten Metallfolie, des Antennenteils verlegt ist,

insbesondere wobei die Metallfläche eine größere Längenausdehnung aufweist als der Antennenstab, insbesondere in Stabrichtung. Von Vorteil ist dabei, dass eine besonders optimale Feldlinienkonstellation erreichbar ist.

Bei einer vorteilhaften Ausgestaltung ist das Antennenteil derart angeordnet, dass der Antennenstab zwischen der Metallfläche und dem Leckwellenleiter angeordnet ist. Von Vorteil ist dabei, dass äußere Felder besser abschirmbar sind.

Bei einer vorteilhaften Ausgestaltung ist die Wellenlänge, auf die das Antennenteil abgestimmt, größer als
(i) der Antennenstab,
(ii) der Abstand zwischen Antennenstab und Metallfläche und/oder
(iii) jede Längenausdehnung der Metallfläche.

Weitere Vorteile ergeben sich aus den Unteransprüchen.

### Bezugszeichenliste

| | |
|---|---|
| 1 | Antennenteil |
| 2 | Anpassglied |
| 3 | Dämpfungsglied |
| 4 | Signalelektronik |
| 20 | Gehäuseunterteil |
| 21 | Befestigungslaschen |
| 22 | Metallfolie |
| 23 | Antennenstab |
| 24 | Leckwellenleiter |
| 25 | Deckel |
| 26 | elektrischer Anschluss |

Die Erfindung wird nun anhand von Abbildungen näher erläutert:
In der Figur 1 ist ein Teil der elektronischen Schaltung gezeigt, welcher auf einem Fahrwagen vorgesehen ist. Dabei ist am Wagen ein Antennenteil 1 montiert, welches entlang einem in der Anlage stationär verlegten Leckwellenleiter verfahren wird. Die zur Informationsübertragung verwendeten Funkwellen sind in einem derartigen Frequenzbereich vorgesehen und das Antennenteil weist einen derart geringen Abstand zum Leckwellenleiter auf, dass für die Wellenausbreitung zwischen Leckwellenleiter und Antennenteil im Wesentlichen der Nahfeldbereich überwiegt.

Als Leckwellenleiter ist beispielhaft ein Koaxialkabel verwendbar, das in Kabelrichtung vorgesehene Ausnehmungen aufweist, so dass ein Teil der im Koaxialkabel vorgesehenen elektromagnetische Strahlung in die Umgebung des Kabels heraustritt. Auch der umgekehrte Fall, also das Einstrahlen von Strahlung ins Kabelinnere ist vorgesehen. Die Ausnehmungen sind als Schlitz in Kabelrichtung oder als in Kabelrichtung regelmäßig oder unregelmäßig angeordnete kleine Schlitze oder Öffnungen vorsehbar.

Das Antennenglied 1 umfasst die Antenne und gegebenenfalls zugehörige Komponenten. Beispielsweise ist ein einem Antennendraht zugeschalteter Kondensator oder Komponenten zur Bildung einer aktiven Antenne 2 vom Antennenteil umfasst. Das Ausgangssignal des Antennenteils 1 wird einem Anpassglied 2 zugeführt. Somit sind die Innenwiderstände des Antennenglieds an die nachfolgenden Schaltungsteile anpassbar.

Das Anpassglied ist beispielhaft derart ausgelegt, dass es die antennenseitigen Wellenwiderstände auf ein seiner Ausgangsseite zugeordnetes Koaxialkabel mit beispielsweise 50 Ohm anpasst.

Am Ausgang des Anpassglieds 2 ist auch ein Dämpfungsglied 3 vorgesehen, das zur Abdämpfung der von Störquellen stammenden Signale vorgesehen ist. Selbstverständlich wird auch das Nutzsignal gedämpft. Jedoch ist der zugehörige Pegel höher und übertrifft auch der Bedämpfung den Rauschpegel, in welchen die Störsender-Pegel gedrückt werden. Somit ist der nachfolgenden Signalelektronik 4 ein ungestörtes und somit fehlerfreies oder zumindest nur wenig Fehler behaftetes Signal zuführbar.

Antennenteil und Anpassglied sind erfindungsgemäß derart ausgeführt und dimensioniert, dass die Signalübertragung auf Nahfeldübertragung abgeglichen und angepasst ist.

Bei einem Abgleich auf das Fernfeld wäre das Antennenteil mit Anpassglied auf einen Wellenwiderstand von 377 Ohm angepasst. Bei der Erfindung weicht der Wert davon stark ab.

Denn das Antennenteil mit Anpassglied ist auf das Nahfeld angepasst und somit auf einen Wellenwiderstand angepasst, der mehr als 10 Ohm abweicht von dem Wert von 377 Ohm.

In einem ersten Ausführungsbeispiel wurde bei einer Anpassung auf 350 Ohm eine gute Unterdrückung von störenden Signalquellen erreicht, welche weiter entfernt sind und deren Strahlung somit als Fernfeld empfangen wird.

Bei weiteren Ausführungsbeispielen waren Anpassungen auf weniger als 360 Ohm, beispielsweise 320 Ohm und auch Anpassungen auf mehr als 400 Ohm vorteilhaft. Durch die große Abweichung von dem für Luftausbreitung üblichen Wert von etwa 377 Ohm werden somit Störsignale viel schlechter empfangen als die Signale des Nahfeldes aus dem Leckwellenleiter.

Mittels des Dämpfungsgliedes werden die Signale der störenden Sender sogar derart unterdrückt, dass sie in das Rauschen fallen. Somit ist das einzige Nutzsignal, das detektierbar ist, das aus dem Leckwellenleiter austretende Signal. Je besser die Anpassung der Antenne an das Nahfeld der aus dem Leckwellenleiter austretenden elektromagnetischen Strahlung ist, desto besser ist der Signal-Rausch-Abstand vorsehbar.

Als Störsender treten beispielsweise WLAN-Sendegeräte oder andere Sendegeräte auf, die im gleichen Frenquenzband oder in nahe liegenden Frequenzbändern senden wie die aus dem Leckwellenleiter austretende elektromagnetische Strahlung.

Die Störsender sind jedoch in bei weiteren erfindungsgemäßen Ausführungsbeispielen auch verwendbar, um in einem lokalen Bereich um den jeweiligen Störsender herum Daten zu übertragen zu einem Empfänger. Einerseits sind als Empfänger Geräte verwendbar, die stationär in der Maschine oder Anlage vorgesehen sind, andererseits sind als Empfänger auch Geräte verwendbar, die auf dem Wagen mitbewegbar sind. Somit ist in diesem Bereich ein zusätzlicher Datenstrom austauschbar und somit die Datenübertragungsrate erhöhbar beziehungsweise Datenaustausch zwischen Komponenten ausführbar, der nur in diesem Bereich notwendig ist. Beispielsweise werden während der Bewegung des Wagens Daten ausgetauscht, die im vom Leckwellenleiter gesendeten Datenstrom Fahrbefehle für den Wagen und im vom Leckwellenleiter empfangenen Datenstrom Positionsinformationen des Wagens enthalten. In einem Bereich um einen Störsender herum wird dann eine mitfahrende Steuerung mit einem großen Datenstrom vom Störsender versorgt, um eine komplexe Bewegung von Achsen in Echtzeit zu steuern oder regeln oder eine neue Software beispielsweise bei Wartung einzuspielen.

Bei weiteren erfindungsgemäßen Ausführungsbeispielen werden anderen Umgebungsmedien als Luft verwendet. Hierbei wird statt des Wellenwiderstandes von 377 Ohm für das Fernfeld der entsprechende Wert für das jeweilige Medium eingesetzt. Entsprechend wird dann die Anpassung des Antennenteils 1 mit entsprechend großem Abstand zu diesem Wert ausgeführt.

Bei weiteren erfindungsgemäßen Ausführungsbeispielen sind Anpassglied, Dämpfungsglied und gegebenenfalls Komponenten des Antennenteils nicht hintereinander gemäß Figur 1 sondern in anderer Reihenfolge und/oder vermischt angeordnet.

Bei weiteren erfindungsgemäßen Ausführungsbeispielen gehört der Fahrwagen zu einem schienengebundenen fahrerlosen Bodentransportsystem oder einer Einschienenhängebahn. Aber auch andere schienengebundene oder schienenlose System sind vorsehbar mittels der Erfindung.

Bei weiteren erfindungsgemäßen Ausführungsbeispielen werden statt des Fahrwagens oder zusätzlich stationär angeordnete Vorrichtungen, wie beispielsweise Weichenansteuerungen, aus dem Leckwellenleiter versorgt mit dem erfindungsgemäßen ans Nahfeld angepassten Antennenteil.

Bei weiteren erfindungsgemäßen Ausführungsbeispielen trägt der Fahrwagen weitere Sendemittel, die aber zum Datenaustausch mit stationär angeordneten Empfangsmitteln vorgesehen sind. Das Antennenteil ist mit zugehörigem Anpassnetzwerk an den Wellenwiderstand des Nahfeldes des strahlenden Leckwellenleiters besser angepasst als an das aus den Sendemitteln austretende Nahfeld, insbesondere also der Widerstandswert des Antennenteils samt Anpassnetzwerk eine kleinere Differenz zum Wellenwiderstand des aus dem Leckwellenleiter austretenden Nahfeldes als zu dem aus den Sendemitteln austretenden Nahfeld aufweist. Die Datenübertragung per Leckwellenleiter ist mit Wellenlängen zwischen 1 und 100 cm, vorzugsweise im Bereich von 10 cm, insbesondere zwischen 2 und 4 GHz ausführbar.

In Figur 2a ist ein konkretes Ausführungsbeispiel für ein erfindungsgemäßes Nahfeldantennenteil gezeigt, wobei ein Gehäuseunterteil 20 aus einem elektrisch isolierenden Material, wie beispielsweise Kunststoff, mit Befestigungslaschen 21 ausgeführt ist und wie in Figur 2b gezeigt mit einem Deckel 25 verschließbar ist. Ins Innere des Gehäuses ragt ein Antennenstab 23 hinein, der parallel zur Ebene des Gehäusebodens ausgerichtet ist, wobei auf dem Gehäuseboden eine Metallfolie 22 angeordnet ist.
Der Leckwellenleiter 24 ist im Wesentlichen parallel zum Antennenstab angeordnet. In der Gehäusewand des Antennenteils ist ein elektrischer Anschluss 26 als angebracht, an den ein Koaxialkabel anschließbar ist, insbesondere mit dessen Koaxialsteckverbinderteil schraubverbindbar ist, dessen Mittelleiter mit dem Antennenstab 23 elektrisch verbunden ist und dessen Außenleiter mit der Metallfolie 22 elektrisch verbunden ist.

Die geometrischen Dimensionierung des Antennenstabes 23 und der Metallfolie 22 ist derart ausgeführt, dass die Antenne auf das Nahfeld abgestimmt ist.

## Patentansprüche

1. Anlage, umfassend eine Vorrichtung und eine stationär angeordnete Steuerung **der** Anlage,
wobei ein Fahrwagen mit der von ihm umfassten, ein Antennenteil umfassenden Vorrichtung entlang eines in der Anlage verlegten Leckwellenleiters bewegbar ist,
wobei ein Antennenstab (23) ins Innere eines Gehäuses des Antennenteils hineinragt,
wobei der Antennenstab (23) parallel zur Ebene des Gehäusebodens des Gehäuses des Antennenteils ausgerichtet ist,
wobei auf dem Gehäuseboden eine Metallfolie (22) als Metallfläche angeordnet ist,
wobei der Leckwellenleiter (24) im Wesentlichen parallel zum Antennenstab (23) angeordnet ist,
wobei in der Gehäusewand des Antennenteils ein elektrischer Anschluss (26) angebracht ist, an den ein Koaxialkabel anschließbar ist,
wobei der Mittelleiter des Anschlusses (26) mit dem Antennenstab (23) elektrisch verbunden ist und der Außenleiter des Anschlusses (26) mit der Metallfolie (22) elektrisch verbunden ist,
insbesondere wobei das Koaxialkabel mit seinem an ihm vorgesehenen Koaxialsteckverbinderteil schraubverbindbar mit dem elektrischen Anschluss ist,
insbesondere wobei das Gehäuse des Antennenteils ein Gehäuseunterteil (20) und einen Deckel (25) aufweist und aus einem elektrisch isolierenden Material gefertigt ist,
wobei die Steuerung und die Vorrichtung zum Datenaustausch vorgesehen sind,
wobei das Antennenteil im Nahfeld von aus einem Leckwellenleiter austretender elektromagnetischer Strahlung angeordnet ist,
wobei das Antennenteil mit einem zugehörigen Anpassnetzwerk an das Nahfeld des strahlenden Leckwellenleiters angepasst ist und eine Fehlanpassung an das Fernfeld von Störsendern gewährleistet ist,
wobei das Antennenteil im Nahfeld von Sende- und Empfangsmitteln angeordnet ist und das Antennenteil mit verbundenem Anpassnetzwerk besser angepasst ist an das aus dem Leckwellenleiter austretende Nahfeld als an das aus den Sendemitteln austretende Nahfeld.

2. Anlage nach Anspruch 1,
**dadurch gekennzeichnet, dass**
verschiedenartige Vorrichtungen, insbesondere bewegbar oder unbewegbar angeordnete Vorrichtungen, in der Anlage vorgesehen sind, insbesondere die alle im Nahfeld des Leckwellenleiters angeordnet sind und zum Datenaustausch mittels des Leckwellenleiters vorgesehen sind.

3. Anlage nach einem der vorangegangenen Ansprüche,
**dadurch gekennzeichnet, dass**
die Vorrichtung eine Schienenansteuerung oder eine andere elektronische Steuerung umfassende Komponente ist
oder die Vorrichtung ein Fahrwagen ist.

4. Anlage nach einem der vorangegangenen Ansprüche,
**dadurch gekennzeichnet, dass**
der entsprechende Wellenwiderstand sich um mehr als 2 %, insbesondere mehr als 10 %, von demjenigen naturgemäßen Wellenwiderstand unterscheidet, welcher zur Ausbreitung der elektromagnetischen Wellen in dem den Leckwellenleiter umgebenden Medium im Fernfeld gehört.

5. Anlage nach einem der vorangegangenen Ansprüche,
**dadurch gekennzeichnet, dass**
das umgebende Medium Luft ist und/oder der naturgemäße Wellenwiderstand im Wesentlichen 377 Ohm beträgt
und/oder der Wellenwiderstand weniger als 350 Ohm, insbesondere weniger als 320 Ohm, oder mehr als 400 Ohm, insbesondere mehr als 420 Ohm, beträgt.

6. Anlage nach einem der vorangegangenen Ansprüche,
**dadurch gekennzeichnet, dass**
das Anpassnetzwerk mit einem Filter zur Unterdrückung von Signalen verbunden ist, welche von störenden Sendern als Fernfeld gesendet werden und zusätzlich zum Nutzsignal empfangen werden,
und/oder
der entsprechende Wellenwiderstand derart gewählt ist und das Filter derart ausgelegt ist, dass am Ausgang des das Antennenteil, das Anpassnetzwerk und das Filter umfassenden Schaltungsteils das vom Leckwellenleiter stammende Nutzsignal als einziges Signal das Rauschen überragt.

7. Anlage nach einem der vorangegangenen Ansprüche,
**dadurch gekennzeichnet, dass**
der Fahrwagen, insbesondere umfassend seinem Antrieb und einer elektronischen Schaltung, eine Sekundärspule umfasst, die induktiv gekoppelt ist an ein in der Anlage zumindest teilweise zum Leckwellenleiter parallel verlegtes Primärleitersystem, in das ein mittelfrequenter Strom, insbesondere mit einer Frequenz zwischen 10 und 100 kHz, eingeprägt ist, wobei die Sekundärspule mit einem Kondensator derart parallel oder in Reihe beschaltet ist, dass die zugehörige Resonanzfrequenz im Wesentlichen der Frequenz des mittelfrequenten Stromes entspricht.

8. Anlage nach Anspruch 7,
**dadurch gekennzeichnet, dass**
die zum Datenaustausch verwendete elektromagnetische Strahlung eine höhere, insbesondere mindestens zehnmal oder hundertmal höhere, Frequenz aufweist als die Mittelfrequenz.

9. Anlage nach einem der vorangegangenen Ansprüche,
**dadurch gekennzeichnet, dass**
der Leckwellenleiter ein Koaxialleiter mit Ausnehmungen in Leiterrichtung ist und eine Fehlanpassung an das Fernfeld der Störsender vorgesehen ist zur Erhöhung der Signalpegeldifferenz zwischen dem Nahfeld und dem Fernfeld.

10. Anlage nach einem der Ansprüche 3 bis 9,
**dadurch gekennzeichnet, dass**
der Fahrwagen Sende- und Empfangsmittel zum Datenaustausch mit stationär vorgesehenen Sendern, insbesondere Störsendern, umfasst, insbesondere wobei der Datenaustausch bei Eintritt oder Aufenthalt in vorgebbaren Bereichen der Anlage vorgesehen ist.

11. Anlage nach Anspruch 10,
**dadurch gekennzeichnet, dass**
der Widerstandswert des Antennenteils samt Anpassnetzwerk eine kleinere Differenz zum Wellenwiderstand des aus dem Leckwellenleiter austretenden Nahfeldes als zu dem aus den Sendemitteln austretenden Nahfeld aufweist.

12. Anlage nach einem der vorangegangenen Ansprüche,
**dadurch gekennzeichnet, dass**
die Metallfläche des Antennenteils eine eben verlegte Metallfolie ist,
insbesondere wobei die Metallfläche eine größere Längenausdehnung aufweist als der Antennenstab, insbesondere in Stabrichtung.

13. Anlage nach Anspruch 12,
**dadurch gekennzeichnet, dass**
das Antennenteil derart angeordnet ist, dass der Antennenstab zwischen Metallfläche und Leckwellenleiter angeordnet ist.

14. Anlage nach Anspruch 13 oder 12,
**dadurch gekennzeichnet, dass**
die Wellenlänge, auf die das Antennenteil abgestimmt ist, größer ist als
(iv) der Antennenstab,
(v) der Abstand zwischen Antennenstab und Metallfläche und/oder
(vi) jede Längenausdehnung der Metallfläche.

## Claims

1. System, comprising a device and a stationarily arranged control of the system,
wherein a travelling carriage, in which the device comprising an antenna part is included, is movable along a leaky waveguide laid in the system,
wherein an antenna rod (23) projects into the interior of a housing of the antenna part,
wherein the antenna rod (23) is oriented parallel to the plane of the housing bottom of the housing of the antenna part,
wherein a metal foil (22) is arranged as a metal surface on the housing bottom,
wherein the leaky waveguide (24) is arranged substantially parallel to the antenna rod (23),
wherein an electrical connection (26), to which a coaxial cable is connectable, is fitted in the housing wall of the antenna part,
wherein the centre conductor of the connection (26) is electrically connected to the antenna rod (23), and the outer conductor of the connection (26) is electrically connected to the metal foil (22),
in particular wherein the coaxial cable is screw-connectable, by its coaxial plug connector part provided thereon, to the electrical connection,
in particular wherein the housing of the antenna part has a housing lower part (20) and a cover (25) and is produced from an electrically insulating material,
wherein the control and the device are provided for data exchange,
wherein the antenna part is arranged in the near field of electromagnetic radiation emanating from a leaky waveguide,
wherein the antenna part is matched, by an associated matching network, to the near field of the radiating leaky waveguide, and a mismatching to the far field of interfering transmitters is ensured,
wherein the antenna part is arranged in the near field of transmitting and receiving means and the antenna part with associated matching network is better matched to the near field emanating from the leaky waveguide than to the near field emanating from the transmitting means.

2. System according to Claim 1,
**characterised in that**
various devices, in particular movably or immovably arranged devices, are provided in the system, in particular which are all arranged in the near field of the leaky waveguide and are provided for data exchange by means of the leaky waveguide.

3. System according to one of the preceding claims,
**characterised in that**
the device is a rail drive or another electronic control-comprising component
or the device is a travelling carriage.

4. System according, to one of the preceding claims,
**characterised in that**
the corresponding wave impedance differs by more than 2%, in particular more than 10%, from the natural wave impedance required for the propagation of the electromagnetic waves in the medium surrounding the leaky waveguide in the far field.

5. System according to one of the preceding claims,
**characterised in that**
the surrounding medium is air and/or the natural wave impedance is substantially 377 ohms
and/or the wave impedance is less than 350 ohms, in particular less than 320 ohms, or more than 400 ohms, in particular more than 420 ohms.

6. System according to one of the preceding claims,
characterise in that
the matching network is connected to a filter for suppressing signals which are transmitted by interfering transmitters as a far field and are received in addition to the useful signal,
and/or
the corresponding wave impedance is selected and the filter configured in such a manner that the useful signal coming from the leaky waveguide as the only signal exceeds the noise at the output of the circuit part comprising the antenna part, the matching network and the filter.

7. System according to one of the preceding claims,
**characterised in that**
the travelling carriage, in particular comprising its drive and an electronic circuit, comprises a secondary coil which is inductively coupled to a primary conductor system, which primary conductor system is laid in the system in a manner at least partly parallel to the leaky waveguide and into which is impressed a medium-frequency current, in particular with a frequency between 10 and 100 kHz, the secondary coil being connected in parallel or series with a capacitor in such a manner that the associated resonant frequency corresponds substantially to the frequency of the medium-frequency current.

8. System according to Claim 7,
**characterised in that**
the electromagnetic radiation used for the data exchange has a higher frequency, in particular at least ten times or a hundred times higher, than the medium frequency.

9. System according to one of the preceding claims,
**characterised in that**
the leaky waveguide is a coaxial conductor having cutouts in the conductor direction, and a mismatching to the far field of the interfering transmitters is provided in order to increase the signal level difference between the near field and the far field.

10. System according to one of Claims 3 to 9,
**characterised in that**
the travelling carriage comprises transmitting and receiving means for the data exchange with stationarily provided transmitters, in particular interfering transmitters, in particular wherein the data exchange is provided upon entry into or stopping in predeterminable regions of the system.

11. System according to Claim 10,
**characterised in that**
the resistance value of the antenna part together with matching network has a smaller difference from the wave impedance of the near field emanating from the leaky waveguide than from the near field emanating from the transmitting means.

12. System according to one of the preceding claims,
**characterised in that**
the metal surface of the antenna part is a metal foil laid flat,
in particular wherein the metal surface has a greater linear extension than the antenna rod, in particular in the rod direction.

13. System according to Claim 12,
**characterised in that**
the antenna part is arranged in such a manner that the antenna rod is arranged between the metal surface and the leaky waveguide.

14. System according to Claim 13 or 12,
**characterised in that**
the wavelength to which the antenna part is tuned is greater than
(iv) the antenna rod,
(v) the distance between the antenna rod and the metal surface and/or
(vi) any linear extension of the metal surface.

## Revendications

1. Installation, comprenant un dispositif et une commande stationnaire de l'installation,
dans laquelle un chariot qui comprend le dispositif comprenant un élément d'antenne est mobile le long d'un guide d'ondes à fuite posé dans l'installation,
dans laquelle un brin d'antenne (23) pénètre à l'intérieur d'un boîtier de l'élément d'antenne,
dans laquelle le brin d'antenne (23) est orienté parallèlement au plan du fond de boîtier du boîtier de l'élément d'antenne,
dans laquelle une feuille métallique (22) est disposée sur le fond de boîtier en tant que surface métallique,
dans laquelle le guide d'ondes à fuite (24) est disposé sensiblement parallèlement au brin d'antenne (23),
dans laquelle un connecteur électrique (26), auquel un câble coaxial peut être connecté, est monté dans la paroi de boîtier de l'élément d'antenne,
dans laquelle le conducteur central du connecteur (26) est relié électriquement au brin d'antenne (23) et le conducteur extérieur du connecteur (26) est relié électriquement à la feuille métallique (22),
en particulier dans laquelle le câble coaxial peut être relié au connecteur électrique par vissage au moyen de l'élément connecteur coaxial prévu sur lui,
en particulier dans laquelle le boîtier de l'élément d'antenne présente une partie inférieure de boîtier (20) et un couvercle (25), et est réalisé dans un matériau électriquement isolant,
dans laquelle la commande et le dispositif sont prévus pour l'échange de données,
l'élément d'antenne étant disposé dans le champ proche du rayonnement électromagnétique provenant d'un guide d'ondes à fuite,
l'élément d'antenne étant adapté au champ proche du guide d'ondes à fuite rayonnant avec un réseau d'adaptation associé et une désadaptation au champ lointain d'émetteurs parasites étant garantie,
l'élément d'antenne étant disposé dans le champ proche de moyens d'émission et de réception et l'élément d'antenne étant mieux adaptée, avec son réseau d'adaptation associé, au champ proche provenant du guide d'ondes à fuite qu'au champ proche provenant des moyens d'émission.

2. Installation selon la revendication 1,
**caractérisée en ce**
**que** des dispositifs de différents types, en particulier des dispositifs mobiles ou immobiles, sont prévus dans l'installation, en particulier qui sont tous disposés dans le champ proche du guide d'ondes à fuite et sont prévus pour l'échange de données au moyen du guide d'ondes à fuite.

3. Installation selon une des revendications précédentes,
**caractérisée en ce**
**que** le dispositif est une commande de rail ou un autre composant comprenant une commande électronique
ou le dispositif est un chariot.

4. Installation selon une des revendications précédentes,
**caractérisée en ce**
**que** l'impédance correspondante diffère de plus de 2 %, en particulier de plus de 10 %, de l'impédance naturelle qui correspond à la propagation des ondes électromagnétiques dans le milieu environnant du guide d'ondes à fuite dans le champ lointain.

5. Installation selon une des revendications précédentes,
**caractérisée en ce**
**que** le milieu environnant est l'air et/ou l'impédance naturelle est sensiblement égale à 377 ohms
et/ou l'impédance est inférieure à 350 ohms, en particulier inférieure à 320 ohms, ou supérieure à 400 ohms, en particulier supérieure à 420 ohms.

6. Installation selon une des revendications précédentes,
**caractérisée en ce**
**que** le réseau d'adaptation est relié à un filtre destiné à supprimer les signaux qui sont envoyés sous forme de champ lointain par des émetteurs parasites et reçus en plus du signal utile,
et/ou
**que** l'impédance correspondante est choisie et le filtre conçu de façon qu'à la sortie de la partie de -circuit qui comprend l'élément d'antenne, le réseau d'adaptation et le filtre, le signal utile provenant du guide d'ondes à fuite soit le seul signal à dépasser du bruit.

7. Installation selon une des revendications précédentes,
**caractérisée en ce**
**que** le chariot, en particulier comprenant son entraînement et un circuit électronique, comprend une bobine secondaire qui est couplée par induction à un système de conducteurs primaires posé dans l'installation au moins partiellement parallèlement au guide d'ondes à fuite, dans lequel est appliqué un courant à moyenne fréquence, en particulier à une fréquence comprise entre 10 et 100 kHz, là bobine secondaire étant branchée en parallèle ou en série avec un condensateur de façon que la fréquence de résonance associée corresponde sensiblement à la fréquence du courant à moyenne fréquence.

8. Installation selon la revendication 7,
**caractérisée en ce**
**que** le rayonnement électromagnétique utilisé pour l'échange de données présente une fréquence plus élevée, en particulier au moins dix fois ou cent fois plus élevée que la moyenne fréquence.

9. Installation selon une des revendications précédentes,
**caractérisée en ce**
**que** le guide d'ondes à fuite est un câble coaxial avec des encoches dans la direction du conducteur et qu'une désadaptation au champ lointain des émetteurs parasites est prévue pour augmenter la différence de niveau de signal entre le champ proche et le champ lointain.

10. Installation selon une des revendications 3 à 9,
**caractérisée en ce**
**que** le chariot comprend des moyens d'émission et de réception pour échanger des données avec des émetteurs prévus stationnaires, en particulier des émetteurs parasites, l'échange de données étant prévu en particulier lors de l'entrée ou du séjour dans des zones prédéfinissables de l'installation.

11. Installation selon une la revendication 10,
**caractérisée en ce**
**que** la valeur de résistance de l'élément d'antenne avec le réseau d'adaptation présente une plus petite différence avec l'impédance du champ proche provenant du guide d'ondes à fuite qu'avec celle du champ proche provenant des moyens d'émission.

12. Installation selon une des revendications précédentes,
**caractérisée en ce**
**que** la surface métallique de l'élément d'antenne est une feuille métallique posée à plat, la surface métallique présentant en particulier une plus grande extension longitudinale que le brin d'antenne, en particulier dans la direction du brin.

13. Installation selon la revendication 12,
**caractérisée en ce**
**que** l'élément d'antenne est disposé de façon que le brin d'antenne soit disposé entre la surface métallique et le guide d'ondes à fuite.

14. Installation selon la revendication 13 ou 12,
**caractérisée en ce**
**que** la longueur d'onde sur laquelle l'élément d'antenne est accordé est plus grande que
(iv) le brin d'antenne,
(v) la distance entre le brin d'antenne et la surface métallique et/ou
(vi) toute extension longitudinale de la surface métallique.
